# FASCICULE DE BREVET EUROPEEN

(11) **EP 0 727 160 B1**
(45) Date de publication et mention de la délivrance du brevet: **03.02.1999**
(21) Numéro de dépôt: 96400180.4
(22) Date de dépôt: 25.01.1996
(51) Int. Cl.: A45D 34/04

(54) **Doseur capillaire à fente terminale**
Kapillardosiereinrichtung mit einem Endschlitz
Capillary metering device with an end slot

(30) Priorité: 16.02.1995 FR 9501788
(43) Date de publication de la demande: 21.08.1996
(73) Titulaire: L'OREAL, 75008 Paris (FR)
(72) Inventeur: Gueret, Jean-Louis, F-75018 Paris (FR)
(74) Mandataire: Lhoste, Catherine

(56) Documents cités:
- FR-A- 1 174 544
- FR-A- 1 416 928
- FR-A- 1 420 452
- FR-A- 2 412 287
- GB-A- 1 318 677
- GB-A- 2 178 647
- US-A- 1 909 096
- US-A- 1 915 599
- US-A- 2 296 139
- US-A- 2 681 463
- US-A- 2 990 563
- US-A- 3 536 411

## Description

L'invention se rapporte à un doseur capillaire pour l'application locale d'une quantité précise d'un liquide aqueux ou huileux destiné notamment au soin cosmétique ou dermopharmaceutique des ongles, des paupières ou autres parties du visage ou du cuir chevelu.

Les applicateurs connus dans le domaine cosmétique pour délivrer un produit liquide notamment sur les paupières sont constitués d'une mousse, d'un feutre ou d'un embout floqué pourvue d'une grande quantité de petites fibres. Ces types d'applicateur ne permettent pas de délivrer une très faible quantité de produit et notamment une dose précise de produit de soin des ongles suffisante pour se répartir tout autour de l'ongle, à la lisière de l'ongle et de la peau sans qu'il soit nécessaire d'essuyer l'ongle pour en éliminer le surplus. En outre, le feutre et la mousse larguent trop lentement le produit. A ce jour, aucun des applicateurs connus (voir notamment ceux des documents FR-A-2 505 150, FR-A-2 633 256) ne permet de délivrer la dose de liquide de soin juste nécessaire à une vitesse convenable. En outre, les quantités délivrées sont variables d'une application à l'autre, sur l'ongle ou la peau. Ceci est notamment dû au fait que ces applicateurs connus ne comportent pas de système d'auto-essorage du produit en excès.

Il est connu également des documents US-A-2 990 563 et GB-A-1 318 677 un applicateur comprenant une tige munie d'un organe de préhension à une première extrémité et de deux fentes à une deuxième extrémité de forme arrondie. Cette extrémité arrondie ne permet qu'un contact ponctuel avec la surface de la peau ou de l'ongle ce qui nécessite de renouveler plusieurs fois l'application du liquide pour traiter toute la zone concernée. En outre, il est difficile d'étaler le produit sur la surface à traiter avec l'extrémité arrondie de la tige. Par ailleurs, la surface de contact d'une extrémité arrondie n'est pas modulable. En effet, quelque soit l'inclinaison de l'applicateur, la surface de contact est toujours la même et ne peut pas être modifiée selon la surface à traiter, notamment selon le relief ou la forme de cette dernière.

Il subsiste donc le besoin d'un applicateur doseur capable de délivrer une faible dose constante de produit liquide notamment sur les ongles, ou les lésions localisées de la peau ou du cuir chevelu, qui permette d'étaler facilement le produit et qui puisse être utilisé pour des formes variées de surface à traiter tout en limitant le nombre d'application.

A cet effet l'invention a justement pour objet un applicateur-doseur capillaire comportant une tige pourvue d'un axe de symétrie, d'un embout de préhension à une première extrémité et d'au moins une fente à une seconde extrémité, débouchant sensiblement selon l'axe de la tige, caractérisé en ce que la fente débouche sur une surface pleine inclinée (8b) selon l'axe de la tige et formée par au moins une partie de la seconde extrémité de la tige, ladite surface inclinée s'étendant sensiblement dans un plan. L'axe de symétrie peut être prévu uniquement sur une partie de la tige. La tige peut être coudée et l'on entend dans ce cas par axe de symétrie l'axe de la partie de la tige comportant l'extrémité fendue. La tige peut aussi être incurvée et l'axe de la tige dans ce cas correspond à la courbure médiane de la tige.

La présence d'une surface inclinée dans la seconde extrémité de la tige permet d'utiliser l'applicateur avec des surfaces de contact différentes. Notamment, le produit peut être appliqué plus rapidement en limitant le nombre d'application.

Ainsi, dans le cas de traitement de l'ongle, on peut obtenir en une seule application un dépôt de produit en bordure de la cuticule.

L'emploi d'une fente terminale permet de remplir l'applicateur, servant alors de réserve de produit, toujours au même niveau et donc de délivrer toujours la même dose, d'une application à l'autre. En outre, la dose n'est délivrée que lorsqu'on applique l'extrémité fendue sur la surface de l'ongle ou de la peau à soigner ou à traiter.

La dose à délivrer est fonction de la viscosité du produit à délivrer et des dimensions de la fente. Ainsi, en jouant sur sa largeur, sa profondeur et sa longueur, il est possible de délivrer la dose juste nécessaire de produit selon sa viscosité.

Selon l'invention la tige peut comporter une fente terminale débouchant selon l'axe de la tige ou plusieurs fentes dont l'une débouche selon l'axe et les autres débouchent selon un axe parallèle à l'axe de symétrie de la tige. En outre la ou les fentes peuvent avoir différentes formes et notamment la forme d'un U ou d'un segment dans un plan passant par l'axe de symétrie, la forme d'une croix dans un plan perpendiculaire à l'axe de symétrie. En outre les fentes peuvent avoir des longueurs, mesurées selon l'axe de la tige, de différente taille ou identique, sécantes ou non. Par ailleurs, la tige peut être, au moins en partie, cylindrique, parallélépipédique ou présenter une section ovale ou polygonale. Selon l'invention, la seconde extrémité de la tige est partie coupée en biais et peut également être en arrondie ou mieux, à la forme d'un pied de biche.

Selon une variante préférée de l'invention, la fente peut couper au moins en partie la surface inclinée et de préférence en son milieu.

En outre, la tige peut être creuse, et servir, dans ce cas de réservoir de produit jusqu'à application de l'extrémité fendue sur l'ongle.

Par ailleurs, la tige peut être excentrée par rapport à un axe de l'organe de préhension.

Afin de délivrer le produit en douceur, le doseur de l'invention peut comporter un système amortisseur entre la tige et l'embout de préhension. Ce système peut consister en un ressort ou tout autre système élastiquement déformable dans le sens axial (par exemple une mousse). Il peut en outre comporter une tige souple, par exemple une tige réalisée en un matériau souple, comme un élastomère, tel que, par exemple en un élastomère choisi dans le groupe des élastomères de polyéthylène, de polyuréthane, de polyester ; des polyéther bloc amides ; des polyvinyles ; des ter-polymères d'éthylène, de propylène et d'un diène (EPDM) ; des polymères de styrène-butadiène séquencés (SEBS-SIS), les silicones, les caoutchoucs nitrile ou naturels, etc., ou une tige comportant une zone de plus faible section.

Selon l'invention, la tige peut être réalisée en un seul et même matériau ou bien comporter à sa seconde extrémité fendue un matériau différent du reste de la tige. Ce ou ces matériaux peuvent être moulés, surmoulés ou rapportés par collage ou thermosoudage. La tige peut être réalisée en un ou plusieurs matériaux thermodurcissables, thermoplastiques, élastomériques, voire même en métal ou en verre. En particulier, le matériau d'extrémité peut être un matériau souple alvéolé, tel qu'une mousse.

Le doseur capillaire peut être utilisé pour distribuer une dose locale de produit notamment autour d'un ongle, sur une paupière ou encore sur un bouton, un comédon, une verrue ou sur une lésion cutanée.

L'invention a aussi pour objet un ensemble de soin ou de maquillage, en particulier des ongles, comportant un récipient pourvu d'un col et contenant un produit liquide de soin ou de maquillage, un bouchon apte à venir fermer le récipient au niveau du col et un applicateur doseur tel que défini précédemment.

D'autres caractéristiques et autres avantages ressortiront mieux de la description qui suit, donnée à titre illustratif et non limitatif en référence aux dessins annexés dans lesquels :
- la figure 1 représente schématiquement un ensemble de soin des ongles, conforme à l'invention, et
- la figure 1a est une vue de profil du doseur capillaire de la figure 1.
- les figures 2 à 10 représentent différentes formes de doseur capillaire conforme à l'invention.

Sur la figure 1 on a représenté un ensemble de soin des ongles, désigné dans son ensemble par la référence 1, comportant un récipient 2 renfermant une huile de soin 4 et muni d'un col 5 sur lequel vient se visser ou se clipser un bouchon 6 servant d'organe de préhension du produit. Selon l'invention le bouchon 6 fait partie d'un applicateur-doseur capillaire comportant une tige 8 pleine, pourvue à son extrémité 8a opposée au bouchon 6 d'une fente capillaire 10 débouchant selon l'axe de symétrie A de la tige 8. L'extrémité fendue est ici coupée en biais (ou biseau) et a la forme d'un pied de biche comme mieux visible sur la figure 1a : cette extrémité présente une surface inclinée 8b qui est coupée en son milieu par la fente 10. La hauteur H de la fente 10, mesurée selon l'axe A est d'environ 1 mm à 20 mm. Sa largeur l est fixée selon la viscosité de l'huile ; la largeur peut varier de 0,2 mm à 2,5 mm pour une viscosité d'huile allant d'environ 100 mPa s à 600 mPa s, alors que l'épaisseur de la tige 8 est d'environ 3,5 mm, de délivrer une micro-dose d'environ 1 µl à 350 µl de produit. La tige est réalisée ici en un seul matériau, notamment par moulage de polyéthylène basse densité.

La forme et le volume de la fente permettent de ne prélever que la quantité nécessaire de produit à délivrer et de ne charger que la fente, toujours d'une même quantité de produit. Le surplus de produit éventuellement prélevé s'élimine en passant la tige, avant l'application, au travers d'un élément d'essorage circulaire 9 fixé sur le col 5 du récipient. L'élément 9 se présente en forme d'un doigt de gant comprenant une jupe cylindrique 9a s'appuyant contre la paroi interne du col 5 ; cette jupe 9a est solidaire d'une rondelle 9b reposant sur le col 5. Cette rondelle 9b fait fonction de joint d'étanchéité entre le col et le bouchon 6 ; en position de stockage de l'ensemble. Du côté tourné vers le récipient 2, la jupe 9a est munie d'une lèvre d'essorage 9c annulaire et souple, définissant une ouverture légèrement inférieure à la section de la tige 8.

L'utilisation de cet ensemble est le suivant : après avoir dévissé le bouchon 6, l'utilisateur retire l'applicateur chargé de produit au travers de l'élément d'essorage; cette opération élimine tout excès de produit de la tige 8 ; en posant l'extrémité 8a et la surface inclinée 8b sur l'endroit d'application, par exemple sur la cuticule d'un ongle, il se produit une rupture de la capillarité retenant initialement le produit dans la fente, libérant ainsi d'un seul coup la totalité de la dose de produit. La surface inclinée 8b en contact avec l'ongle permet de déposer le produit sur une surface importante, et non pas sur une zone ponctuelle, puis d'étaler aisément le produit sur la surface de l'ongle. De plus, la forme en pied de biche de l'applicateur permet de repousser la cuticule pour agrandir la surface de l'ongle et en faciliter ensuite le maquillage, tout en traitant l'ongle avec le produit appliqué.

Sur la figure 2 l'extrémité fendue 8b de la tige 8 est réalisée en un matériau différent de celui de la tige et notamment en mousse alvéolaire 20 compatible avec le produit, par exemple une mousse de polyéthylène. La fixation de la mousse fendue à l'extrémité 8a de la tige se fait notamment par thermosoudage.

La tige 8 représentée sur la figure 3 se distingue de celle de la figure 1 par uniquement la présence d'un flocage 21, notamment en fibres de polyamide, sur l'extrémité 8a de la tige.

La tige 8 de la figure 4 se distingue de celle de la figure 1 par la présence d'une zone 22 de diamètre plus faible que celui du reste de la tige, afin de rendre la tige plus flexible et donc plus souple à l'application. Pour une tige cylindrique d'un diamètre externe de 3,5 mm, la zone de diamètre plus faible peut aller d'environ 0,5 mm à 1,5 mm.

La tige 8 de la figure 5 est pourvue d'un ressort hélicoïdal souple 18 pouvant être réalisé en un même matériau que l'extrémité 8a ou en en matériau différent. Cette disposition confère à l'applicateur de la douceur à l'application dans le sens axial et dans le sens radial.

La tige 8 montrée à la figure 6 se distingue de celle de la figure 2 uniquement par le fait que l'extrémité 8a est réalisée en un matériau souple, par exemple en caoutchouc de silicone. Sa fixation en bout de tige peut être réalisée par collage et/ou emboîtage.

Les figures 7a à 7d montrent différentes variantes de réalisation de la fente. Ainsi, la figure 7a montre deux fentes 10a, 10b croisées formant un angle de 90°. Les hauteurs H₁, H₂ des fentes 10a, 10b sont différentes. Une première moitié 8c de la tige comporte la surface inclinée 8b, tandis que la deuxième moitié 8d de la tige 8 présente une extrémité arrondie. Sur la figure 7b, l'extrémité 8a comporte trois fentes 10a, 10b, 10c agencées en forme d'étoile. En outre, la tige a une section triangulaire. Selon la figure 7c, la tige 8 est de section ovale ; la fente 10 s'étend suivant le grand axe de l'ovale. On voit sur cette figure les surfaces inclinées 8 b de la tige 8. La tige 8 de la figure 7d a une section carrée à angles arrondis ; deux fentes 10a, 10b sont disposées suivant les diagonales du carré.

L'élément d'essorage 9 représenté sur les figures 8a et 8b se distingue de celui de la figure 1 par le fait que la lèvre d'essorage est dentelée. Comme visible en coupe partielle sur la figure 8a, la lèvre 9c est crénelée. La figure 8b et une vue selon la direction VIIIb-VIIIb de la figure 8a.

La tige 9 représentée à la figure 9 se distingue de celle de la figure 1 par la présence de trois rainures longitudinales capillaires14, parallèle à l'axe de la tige, prolongeant la fente 10 sur la direction du bouchon. Ces rainures 14 servent de micro-réservoir du produit élevé. En outre, l'extrémité 8a de la tige est coupée en biais, de façon analogue à la réalisation de la figure 1.

La tige 8 représentée à la figure 10 se distingue de celle de la figure 9 par la présence de deux fentes 10 parallèles à l'axe de la tige. Les rainures de la tige de la figure 9 ont été substituées ici par une gorge de section semi-circulaire 15 ; cette gorge 15 sert de micro-réservoir du produit prélevé. L'extrémité 8a de la tige est coupée en biais, de façon analogue à la réalisation de la figure 1.

La tige montrée à la figure 11 comporte un manchon 16 en forme de doigt de gant enfilé sur la tige 8 par l'extrémité ouverte 17 du manchon. L'extrémité libre 8a de la tige comporte une surface inclinée qui n'apparait pas sur le plan de la figure. Dans l'extrémité libre 16a de ce doigt de gant, a été réalisée une fente 10 dans un plan axial. Cette extrémité libre 16a comporte également une surface inclinée (non visible sur la figure) qui épouse la surface inclinée de la tige 8. La partie pleine 8c qui se trouve ainsi à l'intérieur du doigt de gant 16 a une section réduite, de façon à former un espace cylindrique annulaire 19, servant de réservoir de produit, pour augmenter l'autonomie de l'applicateur-doseur. Au voisinage de la zone de jonction 23 entre la tige 8 et le manchon 16, un trou d'évent 16a est prévu, facilitant le remplissage de l'espace 19 en produit.

La tige 8 repésentée à la figure 12 se distingue de celle de la figure 11 uniquement par la présence d'un manchon 16 creux définissant un grand volume 19, le manchon étant muni , comme à la figure 11, d'un orifice d'évent ou de remplissage 16a. L'extrémité 8a du manchon 16 est coupée en biseau.

## Revendications

1. Applicateur-doseur capillaire comprenant une tige (8) pourvue d'un axe de symétrie (A), d'un embout de préhension (6) à une première extrémité et d'au moins une fente (10) à une seconde extrémité (8a), débouchant selon l'axe de la tige, caractérisé en ce que la fente débouche sur une surface pleine inclinée (8b) selon l'axe de la tige et formée par au moins une partie de la seconde extrémité de la tige, ladite surface inclinée s'étendant sensiblement dans un plan.

2. Applicateur-doseur selon la revendication 1, caractérisé en ce que la seconde extrémité (8a) est en partie arrondie.

3. Applicateur-doseur selon la revendication 1 ou 2, caractérisé en ce que la fente coupe au moins en partie la surface inclinée et de préférence en son milieu.

4. Applicateur-doseur selon l'une des revendications précédentes, caractérisé en ce que la seconde extrémité (8a) est en matériau souple.

5. Applicateur-doseur selon l'une des revendications précédentes, caractérisé en ce que la seconde extrémité (8a) est en matériau souple alvéolé.

6. Applicateur-doseur selon l'une des revendications précédentes, caractérisé en ce que la seconde extrémité (8a) est munie d'un flocage (20).

7. Applicateur-doseur selon l'une des revendications précédentes, caractérisé en ce que la seconde extrémité (8a) comporte plusieurs fentes (10).

8. Applicateur-doseur selon l'une des revendications précédentes, caractérisé en ce que la seconde extrémité (8a) comporte plusieurs fentes (10) croisées.

9. Applicateur-doseur selon l'une des revendications précédentes, caractérisé en ce qu'il comporte, en outre, un système amortisseur (18) entre la tige (8) et l'embout de préhension (6).

10. Applicateur-doseur selon l'une des revendications précédentes, caractérisé en ce que la tige (8) est creuse.

11. Applicateur-doseur selon l'une des revendications précédentes, caractérisé en ce que la tige (8) est munie d'au moins une rainure (14) débouchant dans la fente (10).

12. Applicateur-doseur selon la revendication 11, caractérisé en ce que la ou les rainures (14) est ou sont orientés parallèles à l'axe (A).

13. Applicateur-doseur selon l'une des revendications précédentes, caractérisé en ce que la tige (8) est creuse et comporte un orifice latéral (16a) débouchant dans la tige creuse.

14. Ensemble de soin ou de maquillage (1) comportant un récipient (2) pourvu d'un col (5) et contenant un produit liquide (4) de soin ou de maquillage, un embout de préhension (6) apte à venir fermer le récipient et un applicateur doseur comprenant une tige (8) pourvue d'un axe de symétrie (A), solidaire de l'embout de préhension (6) par une première extrémité et d'au moins une fente (10) à une seconde extrémité (8a), débouchant selon l'axe de la tige, caractérisé en ce que la fente débouche sur une surface pleine inclinée (8b) selon l'axe de la tige et formée par au moins une partie de la seconde extrémité de la tige, ladite surface inclinée s'étendant sensiblement dans un plan.

15. Ensemble de soin ou de maquillage des ongles (1) comportant un récipient (2) pourvu d'un col (5) et contenant un produit liquide (4) de soin ou de maquillage des ongles, un embout de préhension (6) apte à venir fermer le récipient et un applicateur doseur comprenant une tige (8) pourvue d'un axe de symétrie (A), solidaire de l'embout de préhension (6) par une première extrémité et d'au moins une fente (10) à une seconde extrémité (8a), débouchant selon l'axe de la tige, caractérisé en ce que la fente débouche sur une surface pleine inclinée (8b) selon l'axe de la tige et formée par au moins une partie de la seconde extrémité de la tige, ladite surface inclinée s'étendant sensiblement dans un plan.

16. Ensemble selon l'une des revendications 14 et 15, caractérisé en ce qu'il comporte en outre un élément d'essorage (9) entourant la tige, monté sur le col (5) du récipient.

## Claims

1. Capillary dosing applicator, comprising a stem (8) provided with an axis of symmetry (A), a grip (6) at a first end and at least one slit (10) at a second end (8a), emerging along the axis of the stem, characterized in that the slit emerges on a solid inclined surface (8b) along the axis of the stem and formed by at least one part of the second end of the stem, the said inclined surface extending essentially in one plane.

2. Dosing applicator according to Claim 1, characterized in that the second end (8a) is partly rounded.

3. Dosing applicator according to Claim 1 or 2, characterized in that the slit cuts the inclined surface at least in part and preferably at its middle.

4. Dosing applicator according to one of the preceding claims, characterized in that the second end (8a) is made from a flexible material.

5. Dosing applicator according to one of the preceding claims, characterized in that the second end (8a) is made from a cellular flexible material.

6. Dosing applicator according to one of the preceding claims, characterized in that the second end (8a) is furnished with a flocking (20).

7. Dosing applicator according to one of the preceding claims, characterized in that the second end (8a) includes several slits (10).

8. Dosing applicator according to one of the preceding claims, characterized in that the second end (8a) includes several cross slits (10).

9. Dosing applicator according to one of the preceding claims, characterized in that it furthermore includes a damping system (18) between the stem (8) and the grip (6).

10. Dosing applicator according to one of the preceding claims, characterized in that the stem (8) is hollow.

11. Dosing applicator according to one of the preceding claims, characterized in that the stem (8) is furnished with at least one groove (14) emerging into the slit (10).

12. Dosing applicator according to Claim 11, characterized in that the groove or grooves (14) is or are oriented parallel to the axis (A).

13. Dosing applicator according to one of the preceding claims, characterized in that the stem (8) is hollow and includes a lateral orifice (16a) emerging into the hollow stem.

14. Care or make-up assembly (1) including a container (2) provided with a neck (5) and containing a liquid care or make-up product (4), a grip (6) able to close the container and a dosing applicator, comprising a stem (8) provided with an axis of symmetry (A) integral with the grip (6) via a first end and with at least one slit (10) at a second end (8a), emerging along the axis of the stem, characterized in that the slit emerges on a solid inclined surface (8b) along the axis of the stem and formed by at least one part of the second end of the stem, the said inclined surface extending essentially in one plane.

15. Nailcare or make-up assembly (1) including a container (2) provided with a neck (5) and containing a liquid nailcare or make-up product (4), a grip (6) able to close the container and a dosing applicator, comprising a stem (8) provided with an axis of symmetry (A) integral with the grip (6) via a first end and with at least one slit (10) at a second end (8a), emerging along the axis of the stem, characterized in that the slit emerges on a solid inclined surface (8b) along the axis of the stem and formed by at least one part of the second end of the stem, the said inclined surface extending essentially in one plane.

16. Assembly according to one of Claims 14 and 15, characterized in that it furthermore includes a wiping element (9) surrounding the stem, mounted on the neck (5) of the container.

## Patentansprüche

1. Kapillar-Auftrage-Dosiereinrichtung mit einer Stange (8), die mit einer Symmetrieachse (A) versehen ist, einem Griffansatz (6) an einem ersten Ende und mindestens einem Schlitz (10) an einem zweiten Ende (8a), der längs der Achse der Stange einmündet, dadurch gekennzeichnet, daß der Schlitz auf einer vollen Fläche (8b ) einmündet, die entsprechend der Achse der Stange geneigt ist und von mindestens einem Teil des zweiten Endes der Stange gebildet ist, wobei die genannte geneigte Fläche sich im wesentlichen in einer Ebene erstreckt.

2. Auftrage-Dosiereinrichtung nach Anspruch 1, dadurch gekennzeichnet, daß das zweite Ende (8a) teilweise abgerundet ist.

3. Auftrage-Dosiereinrichtung nach Anspruch 1 oder 2, dadurch gekennzeichnet, daß der Schlitz mindestens teilweise die geneigte Fläche schneidet, und zwar bevorzugt in ihrer Mitte.

4. Auftrage-Dosiereinrichtung nach einem der vorangehenden Ansprüche, dadurch gekennzeichnet, daß das zweite Ende (8a) aus weichem Material besteht.

5. Auftrage-Dosiereinrichtung nach einem der vorangehenden Ansprüche, dadurch gekennzeichnet, daß das zweite Ende (8a) aus weichem Zellenmaterial besteht.

6. Auftrage-Dosiereinrichtung nach einem der vorangehenden Ansprüche, dadurch gekennzeichnet, daß das zweite Ende (8a) mit einer Beflockung (20) versehen ist.

7. Auftrage-Dosiereinrichtung nach einem der vorangehenden Ansprüche, dadurch gekennzeichnet, daß das zweite Ende (8a) mehrere Schlitze (10) aufweist.

8. Auftrage-Dosiereinrichtung nach einem der vorangehenden Ansprüche, dadurch gekennzeichnet, daß das zweite Ende (8a) mehrere gekreuzte Schlitze (10) aufweist.

9. Auftrage-Dosiereinrichtung nach einem der vorangehenden Ansprüche, dadurch gekennzeichnet, daß sie außerdem ein Dämpfungssystem (18) zwischen der Stange (8) und dem Griffansatz (6) aufweist.

10. Auftrage-Dosiereinrichtung nach einem der vorangehenden Ansprüche, dadurch gekennzeichnet, daß die Stange (8) hohl ist.

11. Auftrage-Dosiereinrichtung nach einem der vorangehenden Ansprüche, dadurch gekennzeichnet, daß die Stange (8) mit mindestens einer Rille (14) versehen ist, die in den Schlitz (10) einmündet.

12. Auftrage-Dosiereinrichtung nach Anspruch 1, dadurch gekennzeichnet, daß die Rille(n) (14) parallel zur Achse (A) ausgerichtet ist bzw. sind.

13. Auftrage-Dosiereinrichtung nach einem der vorangehenden Ansprüche, dadurch gekennzeichnet, daß die Stange (8) hohl ist und eine seitliche Öffnung (16a) aufweist, die in die hohle Stange einmündet.

14. Pflege- oder Schminkanordnung (1) mit einem Behälter (2), der mit einem Hals (5) versehen ist und ein flüssiges Produkt (4) zur Pflege oder zum Schminken enthält, einem Griffansatz (6), der dazu eingerichtet ist, den Behälter verschließen zu können, und einer Auftrage-Dosiereinrichtung, die eine Stange (8) aufweist, die mit einer Symmetrieachse (A) versehen ist, mit einem ersten Ende fest mit dem Griffansatz (6) verbunden ist und an einem zweiten Ende (8a) mindestens einen Schlitz (10) aufweist, der längs der Achse der Stange einmündet, dadurch gekennzeichnet, daß der Schlitz auf einer vollen Fläche (8b) einmündet, die entsprechend der Achse der Stange geneigt ist und von mindestens einem Teil des zweiten Endes der Stange gebildet ist, wobei die genannte geneigte Fläche sich im wesentlichen in einer Ebene erstreckt.

15. Pflege- oder Schminkanordnung (1) für Fingernägel, mit einem Behälter (2), der mit einem Hals (5) versehen ist und ein flüssiges Produkt (4) zur Pflege oder zum Schminken der Fingernägel enthält, einem Griffansatz (6), der dazu eingerichtet ist, den Behälter verschließen zu können, und einer Auftrage-Dosiereinrichtung mit einer Stange (8), die mit einer Symmetrieachse (A) versehen ist, mit einem ersten Ende fest mit dem Griffansatz (6) verbunden ist und an einem zweiten Ende (8a) mindestens einen Schlitz (10) aufweist, der längs der Achse der Stange einmündet, dadurch gekennzeichnet, daß der Schlitz auf einer vollen Fläche (8b) einmündet, die entsprechend der Achse der Stange geneigt ist und von mindestens einem Teil des zweiten Endes der Stange gebildet ist, wobei die genannte geneigte Fläche sich im wesentlichen in einer Ebene erstreckt.

16. Anordnung nach einem der Ansprüche 14 und 15, dadurch gekennzeichnet, daß sie außerdem ein Element zur Flüssigkeitsentfernung (9) aufweist, das die Stange umgibt und auf dem Hals (5) des Behälters angebracht ist.
